# FASCICULE DE BREVET EUROPEEN

(11) **EP 0 167 462 B1**
(45) Date de publication et mention de la délivrance du brevet: **09.11.1988**
(21) Numéro de dépôt: 85420102.7
(22) Date de dépôt: 29.05.1985
(51) Int. Cl.: A63C 5/04, A63C 9/20

(54) **Ensemble constitué d'un ski de fond, d'une fixation de ski de fond, et d'une chaussure de ski de fond**
Kombination bestehend aus einem Langlaufski, einer Langlaufskibindung und einem Langlauf schuh
Combination consisting of a cross-country ski, a cross-country ski binding and a cross-country ski boot

(30) Priorité: 29.05.1984 FR 8408813; 19.02.1985 FR 8502989
(43) Date de publication de la demande: 08.01.1986
(73) Titulaire: SKIS ROSSIGNOL S.A., F-38509 Voiron Cédex (FR)
(72) Inventeur: Abondance, Roger, Rives (Isère) (FR); Corbet, Pierre, Grenoble (Isère) (FR); Jodelet, François, Voiron (Isère) (FR); Andre, Jean-François, Voiron (Isère) (FR)
(74) Mandataire: Maureau, Bernard

(56) Documents cités:
- DE-C- 498 573
- FR-A- 1 435 195
- FR-A- 2 497 595

## Description

Dans le FR-A-2.565.114 (document de priorité) la Demanderesse a décrit un ski de fond présentant, sur la plus grande partie de sa longueur, y compris notamment dans sa zone placée sous la chaussure du skieur, une nervure longitudinale limitée par une face supérieure et par deux faces latérales inclinées qui raccordent cette face supérieure à deux chants de hauteur réduite. Le glissement d'un tel ski de fond sur la neige est facilité par la faible hauteur de ses chants qui réduit la résistance à l'avancement due aux frottements latéraux. Grâce à son profil particulier, ce ski possède en outre d'excellentes qualités mécaniques, et grâce à ses faces inclinées, il est aussi particulièrement adapté à une utilisation en « déplacement latéral », dans laquelle le skieur utilise l'un de ses deux skis en appui latéral sur la neige pour déclencher l'impulsion facilitant son déplacement, selon la technique moderne du « demi-pas de patineur ».

La présente invention a pour objet un ensemble constitué d'un ski de fond, d'une fixation de ski de fond, et d'une chaussure de ski de fond, cet ensemble comportant un ski de fond qui appartient au type précité et dont la nervure longitudinale supérieure est destinée à coopérer avec une rainure complémentaire aménagée sur toute la longueur de la semelle de la chaussure selon un principe illustré par le FR-A-1.435.195.

Selon l'invention, la nervure du ski est traversée de part en part par un axe qui est situé en dessous de la face supérieure du ski et qui sert à l'articulation directe ou indirecte de la chaussure.

De cette disposition résulte un avantage très important résidant dans le fait que le niveau de la zone dans laquelle s'effectue la poussée de la chaussure sur le ski est situé beaucoup plus bas que dans les skis habituels, et ce indépendamment de ce que :
- la nervure dû ski et l'évidement complémentaire de la chaussure permettent de donner automatiquement à cette dernière la position de bon alignement entre ski et chaussure, la poussée exercée par la chaussure sur le ski ayant donc une efficacité maximale en « trace directe » ;
- la présence de deux faces latérales de contact entre la chaussure et la nervure du ski permet la transmission intégrale des efforts exercés dans la technique de « déplacement latéral _{"}, en virage et en chasse-neige, c'est-à-dire lorsque le skieur utilise l'un de ses deux skis en appui latéral sur la neige pour déclencher l'impulsion facilitant son déplacement, selon la technique moderne du « demi-pas de patineur ».

Dans une forme d'exécution d'articulation directe de la chaussure sur le ski, la nervure du ski comporte dans son épaisseur un fourreau transversal, et la semelle de la chaussure présente, de part et d'autre-de sa rainure longitudinale, deux trous coaxiaux qui viennent en alignement avec ce fourreau et servent, avec lui, de paliers à un axe transversal amovible, des moyens étant prévus pour la préhension de cet axe et pour son immobilisation par rapport à la chaussure.

Selon une variante d'exécution de l'articulation directe de la chaussure sur le ski, le ski comporte deux ergots cylindriques qui débordent de part et d'autre de sa nervure et coopèrent avec deux logements correspondants aménagés, de part et d'autre d'une rainure centrale coopérant avec la nervure du ski, dans la semelle d'une coque de chaussure définitivement mise en place sur le ski et aménagée pour la réception et la fixation amovible d'un chausson.

Dans une forme d'exécution d'articulation indirecte de la chaussure sur le ski, il est prévu entre le ski et la chaussure un étrier dont les deux branches, s'étendant de part et d'autre de la nervure longitudinale du ski et réunies par une traverse située au-dessus de la nervure, sont articulées sur le ski autour d'un axe transversal traversant ladite nervure, la partie de l'étrier située au-dessus de la nervure étant conformée pour l'emboîtement d'une partie complémentaire formée à l'avant d'une chaussure, et l'étrier supportant en outre des moyens de verrouillage pour l'immobilisation de l'avant de la chaussure sur cet étrier.

Le dessin schématique annexé représente, à titre d'exemples non limitatifs, quelques formes d'exécution de l'invention :
Figure 1 est une vue en perspective d'un ensemble. ski-coque de chaussure, agencé avec articulation directe et définitive de cette coque sur le- ski,
Figure 2 en est, à plus grande échelle, une vue en coupe transversale suivant II-II de figure 1,
Figure 3 est une vue en coupe identique dans le cas d'une articulation directe, mais séparable entre le ski et une chaussure,
Figure 4 est une vue en perspective d'un ensemble ski-chaussure représenté à l'état séparé, et d'une fixation permettant l'articulation indirecte, mais séparable entre le ski et la chaussure,
Figure 5 est une vue en plan par dessus de la fixation, en position ouverte,
Figure 6 est une vue en plan par dessus de l'avant de la chaussure,
Figure 7 est une vue de côté de la fixation et de la chaussure, avant verrouillage,
Figure 8 est une vue de côté montrant la même fixation, verrouillée sur l'avant d'une chaussure montrée dans sa position posée à plat sur le ski,
Figure -9 est une vue de côté similaire à la figure 8, mais illustrant la position de la chaussure soulevée par rapport au ski,
Figure 10 est une vue en coupe transversale de la fixation, suivant X-X de figure 5,
Figure 11 est une vue en perspective de l'insert destiné à être noyé dans le ski, et
Figure 12 est une vue en coupe longitudinale de l'insert de figure 11 montrant aussi les blocs élastiques pour la retenue et le rappel de l'axe de pivotement de l'étrier.

Les figures 1 à 3 représentent deux formes d'exécution de l'ensemble ski et chaussure, avec articulation directe de l'un à l'autre.

Dans le cas représenté aux figures 1 et 2, (1) désigne l'ensemble du ski de fond dont le corps est constitué par une face inférieure (2) revêtue d'une semelle de glissement (3), par des chants latéraux (4) ayant une hauteur très réduite, par des faces obliques (5) et par une face supérieure plane (6). Ce corps creux délimite un logement contenant le noyau (7) du ski.

Du corps de ce ski sont solidaires deux ergots (8) disposés transversalement et coaxialement l'un par rapport à l'autre. Ces ergots sont destinés à l'articulation directe et définitive de la chaussure.

Il s'agit en fait non pas à proprement parler d'une véritable chaussure, mais d'une coque qui est désignée de façon générale par (9) et qui est constituée par une semelle (10), par une tige (12) de hauteur réduite et par des moyens permettant d'immobiliser un chausson après son introduction. La chaussure est donc en réalité constituée, comme cela est d'ailleurs connu en soi dans d'autres domaines, par la combinaison d'une coque ou chaussure extérieure et d'un chausson.

La semelle (10) de la coque (9) comporte sur toute sa longueur une rainure (13) dont le profil et les dimensions correspondent à ceux de la nervure qui est formée sur toute la longueur du ski par les faces obliques (5) et par la face supérieure (6) de ce corps. A l'intérieur de la semelle (10) sont aménagés deux logements coaxiaux (14) dont le profil et les dimensions correspondent à ceux des deux ergots (8) qui sont solidaires du ski.

Après que la coque (9) de la chaussure ait été mise en place sur le ski avec coopération des deux ergots (8) avec les deux logements (14), il y a à la fois liaison et possibilité d'articulation de la chaussure sur le ski. Cette possibilité n'est en réalité effective que pour autant que les deux ergots (8) et leurs logements correspondants (14) soient situés à proximité immédiate de l'avant de la coque (9) de la chaussure, comme cela ressort de la figure 2.

Dans le cas de la variante d'exécution représentée à la figure 3, il y a encore liaison et articulation directe entre la semelle de la chaussure et le ski ; mais cette liaison est séparable. En effet, dans la partie supérieure du corps du ski est noyé un fourreau cylindrique (15) qui traverse ce corps de part en part ; et dans la semelle (16) de la chaussure (17) sont percés deux canaux cylindriques coaxiaux (18) qui, lorsque la chaussure occupe sur le ski sa position d'utilisation, sont coaxiaux avec le fourreau (15).

C'est dans cette position coaxiale que la liaison et l'articulation de la chaussure et du ski sont possibles. Cette liaison et cette articulation sont obtenues au moyen d'un axe (19) se présentant à la manière d'une clavette cylindrique pouvant être introduite à partir de l'une des deux faces latérales de la semelle (16) de la chaussure. L'un des canaux (18), à savoir celui situé du côté intérieur de la semelle par rapport à sa rainure centrale longitudinale (20), peut être borgne, alors que l'autre canal (18) débouche de part en part depuis la rainure centrale (20) jusqu'à l'autre face latérale de la semelle, à savoir de préférence sa face extérieure. Des moyens sont prévus pour faciliter la mise en place et l'enlèvement de l'axe- clavette (19) ainsi que le bon positionnement de cet axe lorsque la chaussure a été mise en place sur le ski. Ces moyens peuvent consister, par exemple, en un système de clavetage ; et l'axe- clavette (19) est avantageusement muni, à son extrémité libre, d'un doigt ou similaire (21) facilitant sa prise en main.

Des moyens peuvent être prévus pour qu'en position d'utilisation, ce doigt se trouve escamoté à l'intérieur d'une échancrure prévue à cet effet dans la face latérale extérieure de la semelle (16).

Les figures 4 à 12 représentent une troisième forme d'exécution applicable plus particulièrement lorsque la chaussure ne nécessite pas l'usage d'un chausson intérieur et doit en conséquence pouvoir être séparée du ski. La liaison et l'articulation de la chaussure avec le ski sont alors réalisées au moyen d'une pièce intermédiaire. Cette pièce est un étrier pivotant (23), formé de deux branches latérales (24) réunies par une traverse (25). Les deux branches (24) s'étendent de part et d'autre de la nervure longitudinale (6) du ski (1) et présentent chacune une forme coudée en « L _{"}, bien visible sur les figures 7 à 9. La traverse (25) s'étend au-dessus de la nervure (6) du ski (1).

L'étrier (23) est monté pivotant autour d'un axe (26) transversal au ski (1), qui traverse la nervure (6) et est solidarisé avec les extrémités inférieures des branches (24) de l'étrier (23). L'axe de pivotement (26) est monté tournant dans deux paliers symétriques (22) appliqués contre les faces latérales inclinées (5) de la nervure (6). Cet axe se trouve situé à une distance comprise entre 3 et 15 mm du plan vertical passant par l'avant de la tige de la chaussure. Il est à noter que dans la position normale abaissée de l'étrier (telle que représentée aux figures 4 à 8), tout cet étrier (23) se trouve en arrière de son axe de pivotement (26) sur le ski (1). De plus les deux branches latérales (24) de l'étrier (23) ne dépassent que très peu la largeur (L) de la semelle (3) du ski (1), dans leur partie inférieure, ce qui apparaît clairement sur la figure 5.

La partie supérieure de l'étrier (23) est conformée pour permettre, par un assemblage en queue d'aronde, l'emboîtement de l'avant de la chaussure (27). A cet èffet, les zones proches des extrémités supérieures des deux branches latérales (24) de l'étrier (23) présentent des faces inclinées (28), symétriques et tournées vers l'arrière du ski (1 ainsi que deux facettes symétriques (29) tournées vers l'avant du ski (1) - voir notamment les figures 4 et 5.

La chaussure (27) possède une semelle spéciale (31), sous laquelle est formé un évidement longitudinal (32) dont le profil correspond à celui de la nervure (6) du ski (1), pour que la chaussure (27) s'adapte exactement sur cette nervure (6). A l'avant de la chaussure (27), la semelle (31) est prolongée par une partie (33) en forme de queue d'aronde, avec deux protubérances latérales (34) - voir figures 4 et 6.

La partie en saillie (33) de la chaussure (27) est prévue pour être emboîtée sur l'étrier (23) par un mouvement sensiblement vertical, au cours duquel des régions du bord avant de la semelle (31) de la chaussure viennent en appui contre les deux faces inclinées (28) de l'étrier, tandis que les deux protubérances (34) de la partie (33) viennent s'accrocher en avant des facettes (29). Au cours de ce mouvement, un effet de coincement est obtenu grâce à des formes légèrement coniques pour les parties complémentaires qui viennent s'emboîter les unes dans les autres.

Pour assurer . l'immobilisation verticale complète de l'avant de la chaussure (27) sur l'étrier (23), celui-ci est pourvu d'un levier à genouillère (30), relié par un élément intermédiaire articulé (35) à l'étrier (23). Le levier proprement dit (30) est une pièce comportant d'une part une face (36) apte à être serrée fortement sur la partie en saillie (33) à l'avant de la chaussure (27), et d'autre part une languette de manoeuvre (37) pouvant être crantée. L'élément intermédiaire (35), réalisé en fil métallique, est articulé d'une part au levier (30) suivant un axe transversal (38) situé à proximité de la face de serrage (36), et d'autre part à l'étrier (23) suivant un autre axe (39) parallèle au précédent. Une liaison élastique, non représentée, est réalisée au niveau de l'un des axes d'articulation (38 ou 39). Il peut être remarqué que l'axe d'articulation (39) de l'élément intermédiaire (35) sur l'étrier (23) est situé dans la région des coudes des deux branches en « L _{"} (24) de l'étrier (23).

Les figures 4, 5 et 7 montrent la fixation en position ouverte, le levier (30) étant écarté de l'étrier (23) et reposant, tourné vers l'avant du ski (1), sur la face supérieure de la nervure (6) du ski.

L'avant de la chaussure (27) étant emboîté sur l'étrier (23) comme décrit plus haut, le verrouillage est obtenu en manoeuvrant le levier à genouillère (30) de l'avant vers l'arrière. Après passage d'un « point dur », ce levier (30) occupe une position finale dans laquelle sa languette de manoeuvre (37) est rabattue au-dessus de l'avant de la chaussure (27). La face (36) du levier (30) se trouve alors fortement serrée sur la partie en saillie (33) formée à l'avant de la chaussure (27) - voir figure 8.

La figure 8 montre la position de la fixation correspondant à la position de la chaussure (27) posée à plat sur le ski (1), l'évidement (32) de la semelle (31) étant emboîté sur la nervure (6). L'étrier (23) occupe alors une position dans laquelle les parties inférieures de ses branches (24) sont sensiblement horizontales. Il est aussi à noter que l'axe de pivotement (26) de cet étrier (23) est situé à l'aplomb de l'extrémité avant de la chaussure (27), et qu'il n'existe aucun obstacle sur le ski (1) en avant de la chaussure (27) et de l'étrier (23).

Compte tenu des constatations précédentes, l'étrier (23) peut librement pivoter avec la chaussure (27) autour de l'axe (26), jusqu'à une position dans laquelle le talon de la chaussure se trouve fortement soulevé hors du ski (1), l'amplitude du pivotement pouvant être supérieure à 70° - voir figure 9.

Des dispositions, illustrées par les figures 10 à 12, sont prévues pour assurer une retenue progressive et élastique du mouvement de pivotement de l'étrier (23), dans le sens de la levée de la chaussure (27). Dans ce but, un insert rigide (41) dont la section correspond sensiblement à celle de la nervure (6) est noyé dans le corps du ski (1 L'insert (41), dont la forme est bien visible à la figure 11 le représentant isolément, est percé de part en part par un passage transversal (42), présentant une section oblongue. Ce passage (42) est traversé par l'axe de pivotement (26) de l'étrier (23). Cet axe (26) possède une conformation particulière, avec des extrémités cylindriques prévues pour tourner dans les deux paliers latéraux (22), et une partie médiane présentant une zone aplatie (43), formant une sorte de palette dont la section est bien visible à la figure 12.

Comme le montre cette figure 12, deux blocs de matière élastiquement compressible (44, 45) sont logés dans le passage (42) de section oblongue de l'insert (41), de part et d'autre de la partie aplatie (43) de l'axe (26). Les blocs élastiques (44, 45) sont maintenus par deux doigts fixes (46, 47), et pressés contre les deux faces opposées de la partie aplatie (43) de l'axe. Ces blocs élastiques (44, 45) assurent non seulement la retenue de l'étrier (23) vers la fin de son mouvement de levée, mais aussi le rappel de cet étrier (23). Ces blocs peuvent être constitués en un élastomère, être ajourés et être fixés d'une part sur l'axe, et d'autre part, sur le boîtier extérieur. Ils peuvent être interchangeables et permettre de régler le couple. de rappél, en fonction de leurs propriétés et de leur ajourage.

## Revendications

1. Ensemble constitué d'un ski de fond (1), d'une fixation de ski de fond, et d'une chaussure de ski de fond (9, 17, 27), avec sur la plus grande partie de la longueur du ski, y compris dans sa zone placée sous la chaussure du skieur, une nervure longitudinale qui est limitée par une face supérieure (6) et par deux faces latérales inclinées (5) raccordant cette face supérieure (6) à deux chants (4) de hauteur réduite-et ladite nervure (5, 6) coopérant avec une rainure (13) complémentaire aménagée sur toute la longueur de la semelle (10, 16, 31) de la chaussure (9, 17, 27), caractérisé en ce que la nervure (5, 6) du ski est traversée de part en part par un axe (8, 19, 26) qui est situé en dessous de la face supérieure (6) du ski et qui sert à l'articulation directe ou indirecte de la chaussure (9, 17, 27).

2. Ensemble selon la revendication 1, caractérisé en ce que la nervure (5, 6) du ski comporte dans son épaisseur un fourreau transversal (15), et la semelle (16) de la chaussure présente, de part et d'autre de sa rainure longitudinale, deux trous coaxiaux (18) qui viennent en alignement avec ce fourreau et servent, avec lui, de paliers à un axe transversal amovible (19), des moyens étant prévus pour la préhension de cet axe (19) et pour son immobilisation par rapport à la chaussure.

3. Ensemble selon la revendication 1, caractérisé en ce qu'il comporte deux ergots cylindriques (8) qui débordent de part et d'autre de sa nervure (5, 6) et coopèrent avec deux logements correspondants (14) aménagés de part et d'autre de la rainure centrale (13) coopérant avec la nervure du ski, dans la semelle (10) d'une coque de chaussure (9) définitivement mise en place sur le ski et aménagée pour la réception et la fixation amovible d'un chausson.

4. Ensemble selon la revendication 1, caractérisé en ce qu'il porte un étrier (23) dont les deux branches (24), s'étendant de part et d'autre de la nervure longitudinale (6) du ski et réunies par une traverse (25) située au-dessus de la nervure (6), sont articulées sur le ski (1) autour d'un axe transversal (26) traversant ladite nervure (6), la partie de l'étrier (23) située au-dessus de la nervure (6) étant conformée pour l'emboîtement d'une partie complémentaire (33) formée à l'avant de la chaussure (27), et l'étrier (23) supportant encore des moyens de verrouillage (30, 35) pour l'immobilisation de l'avant de la chaussure (27) sur cet étrier (23).

5. Ensemble selon les revendications 1 et 4, caractérisé en ce que l'axe transversal (26) par lequel l'étrier (23) est articulé sur le ski (1) est situé sensiblement à l'aplomb de la position de l'avant de la semelle (31) de la chaussure (27).

6. Ensemble selon l'une quelconque des reven- _{'}dications 1, 4 et 5, caractérisé en ce que les deux branches (24) de l'étrier (23) ont une forme coudée en « L _{"}, tout l'étrier (23) se trouvant en arrière de son axe de pivotement (26) lorsqu'il occupe sa position correspondant à la position de la chaussure (27) posée à plat sur le ski (1).

7. Ensemble selon l'une quelconque des revendications 1 et 4 à 6, caractérisé en ce que les deux branches (24) de l'étrier (23) sont conformées, au moins dans leur partie inférieure, pour ne pas dépasser latéralement, par rapport à la largeur (L) du ski (1).

8. Ensemble selon l'une quelconque des revendications 1 et 4 à 7, caractérisé en ce qu'un système élastique est associé à l'axe transversal (26) par lequel l'étrier (23) est articulé sur le ski (1), pour assurer une retenue progressive du pivotement de l'étrier (23) dans le sens de la levée du talon de la chaussure (27), et aussi pour rappeler l'étrier (23) dans sa position initiale de chaussage.

9. Ensemble selon la revendication 8, caractérisé en ce que le système élastique de retenue et de rappel de l'étrier (23) est monté autour de l'axe de pivotement (26) de cet étrier (23), et à l'intérieur du ski (1

10. Ensemble selon la revendication 9, caractérisé en ce que le système élastique de retenue et de rappel de l'étrier (23) est constitué par deux blocs en matière élastiquement compressible (44, 45), logés à l'intérieur de la nervure longitudinale (6) du ski (1) et pressés de part et d'autre d'une partie aplatie (43) de l'axe transversal (26) par lequel l'étrier (23) est articulé sur le ski (1).

11. Ensemble selon la revendication 10, caractérisé en ce que l'axe de pivotement (26) de l'étrier (23) est monté tournant dans deux paliers (22) appliqués contre les faces latérales inclinées (5) de la nervure longitudinale du ski (1), et en ce que la partie médiane de cet axe (26) présentant une zone aplatie (43) traverse un passage de section oblongue (42) ménagé dans un insert rigide (41) noyé à l'intérieur du ski (1), les deux blocs de matière élastiquement compressible (44, 45) étant logés dans le passage de section oblongue (42) de l'insert rigide (41).

12. Ensemble selon la revendication 8, caractérisé en ce que le système élastique de retenue et de rappel de l'étrier pivotant (23) est constitué par des moyens, tels que ressorts ou similaires, placés en dessous du plan supérieur du ski (1) et/ou de part et d'autre de sa nervure longitudinale (5, 6).

13. Ensemble selon l'une quelconque des revendications 1 et 4 à 12, caractérisé en ce que le système d'emboîtement est constitué par un assemblage en queue d'aronde formé par une nervure de chaque branche (24) de l'étrier (23) et par une rainure correspondante aménagée latéralement dans l'avant (33) de la semelle (31) de la chaussure (27).

14. Ensemble selon la revendication 13, caractérisé en ce que des faces latérales inclinées (28) et des facettes (29) sont formées dans les zones proches des extrémités supérieures des deux branches (24) de l'étrier (23).

15. Ensemble selon les revendications 13 et 14, caractérisé en ce que l'assemblage en queue d'aronde entre l'étrier (23) et l'avant de la chaussure (27) présente des formes légèrement coniques, permettant un emboîtement avec effet de coincement.

16. Ensemble selon l'une quelconque des revendications 1 et 4 à 15, caractérisé en ce que les moyens de verrouillage, servant à l'immobilisation totale de l'avant de la chaussure (27) sur l'étrier pivotant (23), sont constitués par un levier à genouillère (30), articulé sur l'étrier (23) par un élément intermédiaire (35) autour d'un axe (38) parallèle à l'axe de pivotement (26) de cet étrier (23), et comportant une partie (36) apte à être appuyée fortement sur le moyen d'assemblage en forme de queue d'aronde (33, 34) formé à l'avant de la chaussure (27).

17. Ensemble selon la totalité des revendications 1 et 4 à 16, caractérisé en ce que l'axe d'articulation (39) sur l'étrier (23) de l'élément intermédiaire (35), reliant le levier (30) à l'étrier (23), est situé dans la région du coude des branches en « L de l'étrier (23).

18. Ensemble selon l'une quelconque des revendications 1 à 17 caractérisé en ce que l'axe d'articulation (8, 19, 26) ne dépasse pas latéralement, sur au moins un des deux côtés, des chants latéraux (4) du ski.

19. Ensemble selon la revendication 18, caractérisé en ce que la longueur de cet axe d'articulation (8, 26) n'est pas supérieure à la largeur de la partie inférieure (3, 4) du ski.

## Claims

1. A combination consisting of a cross-country ski (1), a cross-country ski binding and a cross-country ski boot (9,17, 27) with, along the greater part of the length of the ski, including its area that is placed under the skier's boot, a longitudinal rib that is bounded by an upper face (6) and two inclined lateral faces (5) connecting this upper face (6) to two edges (4) of reduced height, and the said rib (5, 6) co-operating with a complementary groove (13) arranged along the whole of the length of the sole (10, 16, 31) of the boot .(9, 17, 27), characterized in that the rib (5, 6) of the ski is penetrated right through by a pin (8, 19, 26) that is situated below the upper face (6) of the ski end that serves for the direct or indirect articulation of the boot (9, 17, 27).

2. A combination according to Claim 1, characterized in that the rib (5, 6) of the ski comprises a transverse sleeve (15) in its thickness, and the sole (16) of the boot presents, on either side of the longitudinal groove, two coaxial holes (18) that are aligned with this sleeve and act, with it, as bearings for a removable transverse pin (19), means being provided to grip this pin (19) and to make it immovable in relation to the boot.

3. A combination according to claim 1, characterized in that it comprises two cylindrical lugs (8) that protrude on either side of its rib (5, 6) and act in conjunction with two corresponding recesses (14) arranged one on either side of the central groove (13) that acts together with the rib of the ski in the sole (10) of a body of a boot (9) permanently fitted to the ski and adapted for the reception and removable fixation of a light shoe.

4. A combination according to Claim 1, characterized in that it bears a clip (23) the two branches (24) of which, extending on either side of the longitudinal rib (6) of the ski and united by a cross-piece (25) located above the rib (6), are articulated to the ski (1) around a transverse pin (26) passing through the said rib (6), the part of the clip (23) that is situated above the rib (6) being shaped to encase a complementary piece (33) formed on the front part of the boot (27), the clip (23) also supporting locking means (30, 35) to immobilize the front part of the boot (27) against this clip (23).

5. A combination according to Claims 1 and 4, characterized in that the transverse pin (26) by which the clip (23) is articulated to the ski (1) is situated approximately vertically above the position of the front part of the sole (31) of the boot (27).

6. A combination according to any of Claims 1, 4 and 5, characterized in that the two branches (24) of the clip (23) are bent into an « L _{"} shape, the whole of the clip (23) being behind its pivot pin (26) when it occupies its position corresponding to the position of the boot (27) placed flat on the ski (1).

7. A combination according to any of Claims 1 and 4 to 6, characterized in that the two branches (24) of the clip (23) are so shaped, at least in their lower portion, that they do not extend laterally beyond the width (L) of the ski (1).

8. A combination according to any of Claims 1 and 4 to 7, characterized in that an elastic system is associated with the transverse pin (26) by which the clip (23) is articulated to the ski (1), to ensure progressive restraint to pivoting of the clip (23) in the direction of raising the heel of the boot (27), and also to return the clip (23) into its initial fitment position.

9. A combination according to Claim 8, characterized in that the elastic system to restrain and return the clip (23) is mounted around the pivot pin (26) of this clip (23) and is inside the ski (1

10. A combination according to Claim 9, characterized in that the elastic system to restrain and return the clip (23) is formed by two blocks of elasticallycompressible material (44, 45) accommodated inside the longitudinal rib (6) of ski (1) and pressed on either side by a flattened portion (43)•of the transverse pin (26) by which the clip (23) is articulated to the ski (1).

11. A combination according to Claim 10, characterized in that the pivot pin (26) of clip (23) is mounted to turn in two bearing blocks (22) applied against the lateral inclined faces (5) of the longitudinal rib of ski (1), and in that the central portion of this pin (26) that possesses a flattened area (43) passes through a passage (42) of oblong section produced in a rigid insert (41) embedded in the interior of ski (1), the two blocks of elasticallycompressible material (44, 45) being accommodated in the oblong-section passage (42) of the rigid insert (41).

12. A combination according to Claim 8, characterized in that the elastic system to restrain and return the pivoting clip (23) consists of means such as springs or the like placed below the upper surface of ski (1) and/or on either side of its longitudinal rib (5, 6).

13. A combination according to any of Claims 1 and 4 to 12, characterized in that the encasing system consists of a dovetail-shaped assembly formed by a rib in each branch (24) of clip (23) and by a corresponding groove laterally formed in the front part (33) of the sole (31) of the boot (27)..

14. A combination according to Claim 13, characterized in that the inclined lateral faces (28) and the facettes (29) are formed in the areas close to the upper ends of the two branches (24) of the clip (23).

15. A combination according to Claims 13 and 14, characterized in that the dovetail assembly between clip (23) and the front part of the boot (27) exhibits slightly conical shapes, allowing encasing with a wedging effect.

16. A combination according to any of Claims 1 and 4 to 15, characterized in that the means of locking, serving for total immobilization of the front part of the boot (27) on the pivoting clip (23), are formed by a knuckle-joint lever (30) articulated to clip (23) by an intermediate unit (35) around a pin (38) parallel to the pivot pin (26) of this clip (23), and comprising a portion (36) suited to be firmly pressed against the dovetail-shaped means of assembly (33, 34) formed on the front part of boot (27).

17. A combination according to all of Claims 1 and 4 to 16,.characterized in that the articulation axis (39) on the clip (23) of the intermediate unit (35), connecting the lever (30) to the clip (23), is situated in the region of bending of the « L shaped branches of clip (23).

18. A combination according to any of Claims 1 to 17, characterized in that the articulation pin (8, 19, 26) on at least one of two sides does not laterally extend beyond the side edges (4) of the ski.

19. A combination according to Claim 18, characterized in that the length of this articulation pin (8, 26) does not exceed the width of the lower part (3, 4) of the ski.

## Patentansprüche

1. Anordnung, bestehend aus einem Langlaufski (1), einer Langlaufskibindung und einem Langlaufskischuh (9, 17, 27), mit einer sich über den größten Teil der Skilänge einschließlich der unter dem Schuh des Skiläufers gelegenen Zone erstreckenden Längsrippe, die durch eine Oberfläche (6) sowie zwei geneigte Seitenflächen (5) begrenzt wird, die diese Oberfläche (6) mit zwei Seitenkanten (4) geringerer Höhe verbinden, wobei die Rippe (5, 6) mit einer komplementären Rinne (13) zusammenwirkt, die über die ganze Länge der Sohle (10.16,31) des Schuhs (9, 17, 27) ausgebildet ist, dadurch gekennzeichnet, daß die Rippe (5, 6) des Ski von einer Seite zur anderen von einer Achse (8, 19, 26) durchsetzt ist, die unterhalb der Oberfläche (6) des Ski angeordnet ist und zur direkten oder indirekten Schwenklagerung des Schuhs (9, 17, 27) dient.

2. Anordnung nach Anspruch 1, dadurch gekennzeichnet, daß die Rippe (5, 6) des Ski eine über deren Breite sich erstreckende Querhülse (15) aufweist und daß die Sohle (16) des Schuhs beiderseits ihrer Längsrinne zwei koaxiale Löcher (18) hat, die in Verlängerung der Hülse ausgerichtet werden und mit dieser zusammen als Lager für eine abnehmbare Querachse (19) dienen, wobei Mittel zum Halten dieser Achse (19) und zur Befestigung derselben gegenüber dem Schuh vorgesehen sind.

3. Anordnung nach Anspruch 1, dadurch gekennzeichnet, daß zwei zylindrische Vorsprünge (8) vorgesehen sind, die beiderseits der Rippe (5, 6) vorstehen und die mit zwei korrespondierenden Aufnahmen (14) zusammenwirken, weiche beiderseits der zentralen, mit der Rippe des Ski zusammenwirkenden Rinne (13) in der Sohle (10) einer Schuhschale (9) ausgebildet sind, wobei die Schuhschale ständig auf dem Ski angeordnet und für die Aufnahme und lösbare Befestigung eines Innenschuhs ausgebildet ist.

4. Anordnung nach Anspruch 1, dadurch gekennzeichnet, daß sie einen Bügel (23) aufweist, dessen beide sich beiderseits der Längsrippe (6) des Ski erstreckende und über eine oberhalb der Rippe (6) liegende Traverse (25) miteinander verbundene Arme (24) auf dem Ski (1) um eine die Rippe (6) durchsetzende Querachse (26) schwenkbar gelagert sind, wobei der oberhalb der Rippe (6) liegende Teil des Bügels (23) so geformt ist, daß er in einen komplementären, an der Vorderseite des Schuhs gebildeten Teil eingreift und wobei der Bügel (23) außerdem Verriegelungsmittel (30, 35) zur Befestigung der Vorderseite des Schuhs (27) auf dem Bügel (23) aufweist.

5. Anordnung nach einem der Ansprüche 1 bis 4, dadurch gekennzeichnet, daß die Querachse (26), über die der Bügel (23) schwenkbar auf dem Ski (1) gelagert ist, im wesentlichen über der Position des Vorderendes der Schuhsohle (31) gelegen ist.

6. Anordnung nach einem der Ansprüche 1, 4 und 5, dadurch gekennzeichnet, daß die beiden Arme (24) des Bügels (23) eine L-förmig gebogene Gestalt haben, wobei der gesamte Bügel (23) sich hinter seiner Schwenkachse (26) befindet, wenn er seine Position einnimmt, die der flach auf dem Ski (1) aufliegenden Position des Schuhs (27) entspricht.

7. Anordnung nach einem der Ansprüche 1 sowie 4 bis 6, dadurch gekennzeichnet, daß die beiden Arme (24) des Bügels (23) zumindest in ihrem unteren Teil so geformt sind, daß sie nicht seitlich über die Breite (L) des Ski (1) überstehen.

8. Anordnung nach. einem der Ansprüche 1, sowie 4 bis 7, dadurch gekennzeichnet, daß der Querachse (26), über weiche der Bügel (23) schwenkbar auf dem Ski (1) gelagert ist, eine elastische Einrichtung zugeordnet ist, die eine progressive Haltekraft gegen ein Schwenken des Bügels (23) in der Richtung des Abhebens des Absatzes des Schuhs (27) bewirken und den Bügel (23) in seine anfängliche Stellung zum Anziehn des Schuhs zurückstellt.

9. Anordnung nach Anspruch 8, dadurch gekennzeichnet, daß die elastische Einrichtung zum Halten und Zurückstellen des Bügels (23) um die Schwenkachse (26) dieses Bügels herum und im Inneren des Ski (1) angeordnet ist.

10. Anordnung nach Anspruch 9, dadurch gekennzeichnet, daß die elastische Einrichtung zum Halten und Zurückstellen des Bügels (23) aus zwei Blöcken (44, 45) aus einem elastischen, kompressiblen Material gebildet ist, die im Inneren der Längsrippe (6) des Ski (1) angeordnet und jeweils von der einen bzw. anderen Seite durch einen abgeplatteten Teil (43) der Querachse (26) zusammengedrückt werden, über welche der Bügel (23) schwenkbar auf dem Ski gelagert ist.

11. Anordnung nach Anspruch 10, dadurch gekennzeichnet, daß die Schwenkachse (26) des Bügels (23) drehbar in zwei Lagern (22) montiert ist, die an den geneigten Seitenflächen (5) der Längsrippe des Ski (1) befestigt sind, und daß der mittlere Teil dieser Achs6(26) mit einem abge^{p}lat- teten Teil (43) eine Durchgangsöffnung (42) mit länglichem Querschnitt durchsetzt, die in einem starren, ins Innere des Ski (1) eingebetteten Einsatz (41) ausgebildet ist, wobei die beiden Blöcke (44, 45) aus elastischem, kompressiblem Material in der Durchgangsöffnung (42) mit länglichem Querschnitt des starren Einsatzes (41) angeordnet sind.

12. Anordnung nach Anspruch 8, dadurch gekennzeichnet, daß die elastische Einrichtung zum Halten und Zurückstellen des schwenkbaren Bügels (23) durch Mittel gebildet ist, beispielsweise Federn oder dergleichen, die unter der Oberfläche des Ski (1) und/oder beiderseits seiner Längsrippe (5, 6) angeordnet sind.

13. Anordnung nach einem der Ansprüche 1 sowie 4 bis 12, dadurch gekennzeichnet, daß das Eingreifsystem durch eine Schwalbenschwanzverbindung gebildet ist, die durch eine Rippe ah jedem Arm (24) des Bügels (23) und durch eine entsprechende, seitlich an der Vorderseite der Sohle (31) des Schuhs (27) angeordnete Rinne gebildet ist.

14. Anordnung nach Anspruch 13, dadurch gekennzeichnet, daß geneigte Seitenflächen (28) und Facetten (29) in Zonen in der Nähe der oberen Enden der beiden Arme (24) des Bügels (23) gebildet sind.

15. Anordnung nach den Ansprüchen 13 und 14, dadurch gekennzeichnet, daß die Schwalbenschwanzverbindung zwischen dem Bügel (23) und der Vorderseite des Schuhs (27) leicht konische Formen hat, so daß ein Eingriff mit Klemmeffekt möglich ist.

16. Anordnung nach einem der Ansprüche 1 und 4 bis 15, dadurch gekennzeichnet, daß die Verriegelungsmittel zur vollkommenen Befestigung der Vorderseite des Schuhs (27) auf dem schwenkbaren Bügel (23) durch einen Kniehebel (30) gebildet sind, welcher über ein Zwischenelement (35) um eine zur Schwenkachse (26) des Bügels (23) parallele Achse (38) schwenkbar auf dem Bügel (23) gelagert ist und welcher einen Bereich (36) aufweist, welcher mit hohem Andruck auf die Verbindungseinrichtung (33, 34) in Form eines Schwalbenschwanzes, welcher an der Vorderseite des Schuhs (27) ausgebildet ist, aufgelegt werden kann.

17. Anordnung nach allen Ansprüchen 1 und 4 bis 16, dadurch gekennzeichnet, daß die Schwenkachse (39) zur Schwenklagerung des Zwischenelementes (35) auf dem Bügel (23), welches dieses Element mit dem Bügel (23) verbindet, im Bereich des L-förmigen Bogens der Arme des Bügels (23) gelegen ist.

18. Anordnung nach einem der Ansprüche 1 bis 17, dadurch gekennzeichnet, daß die Schwenkachse (8, 19, 26) zumindest auf einer Seite die Seitenkanten (4) des Ski seitlich nicht überragt.

19. Anordnung nach Anspruch 18, dadurch gekennzeichnet, daß die Länge dieser Schwenkachse (8, 26) nicht größer als die Breite des unteren Bereiches (3, 4) des Ski (1) ist.
